# EUROPÄISCHE PATENTSCHRIFT

(11) **EP 0 141 970 B1**
(45) Veröffentlichungstag und Bekanntmachung des Hinweises auf die Patenterteilung: **15.07.1987**
(21) Anmeldenummer: 84111066.1
(22) Anmeldetag: 17.09.1984
(51) Int. Cl.: F22B 37/24, B65D 90/12

(54) **Abstützvorrichtung für waagerecht liegende Druckbehälter**
Supporting arrangement for horizontally disposed pressure vessels
Dispositif de support pour réservoirs sous pression disposés horizontalement

(30) Priorität: 28.09.1983 DE 3335546
(43) Veröffentlichungstag der Anmeldung: 22.05.1985
(73) Patentinhaber: SIEMENS AKTIENGESELLSCHAFT, 80333 München (DE)
(72) Erfinder: Aurin, Gunter, D-8552 Höchstadt/Aisch (DE); Tratz, Herbert, Dr., D-8561 Ottensoos (DE); Netsch, Erich, D-8524 Neunkirchen/Brand (DE); Welch, Richard, D-8520 Erlangen (DE)

## Beschreibung

Die Erfindung liegt auf dem Gebiet der Lagerung eines waagerecht liegenden Druckbehälters und ist bei der konstruktiven Ausgestaltung der verschiebungsfreien Zuordnung von Druckbehälter und Kesselstuhl anzuwenden.

Zur Lagerung waagerecht liegender, grosser Druckbehälter, wie sie vor allem in Dampfkraftanlagen wie konventionellen Kraftwerken und Kernkraftwerken eingesetzt werden, sind Abstützvorrichtungen bekannt, die im wesentlichen aus einem zwischen dem Druckbehälter und dem Fundament angeordneten Kesselstuhl mit einer an die Behälterwand angepassten, schalenartigen Auflagefläche (Kesselstuhlschale) bestehen. Um axiale Verschiebungen zwischen dem Druckbehälter und dem Kesselstuhl, wie sie beispielsweise durch Stossbeanspruchungen (z.B. Erdbeben) auftreten könnten, zu vermeiden, ist es bekannt, an den Druckbehälter Halteeisen anzuschweissen, die über Knaggen mit einem Lager verschweisst sind, das im Einbauzustand an der Seitenkante der Kesselstuhlschale anliegt (DE-AS-2 840 528). Diese von der Funktion her sichere Zuordnung von Druckbehälter und Kesselstuhl ist allerdings fertigungstechnisch relativ aufwendig. Sie bietet ausserdem keine Sicherung gegen Verdrehen des Druckbehälters im Kesselstuhl.

Aus der FR-A-2 168 674 ist es zur Sicherung eines kugelförmigen Behälters gegen Verdrehen bekannt, seitlich am Behältermantel und an der Kesselstuhlschale Augen aufzuschweissen und jeweils einen Bolzen nicht verdrehbar einzustecken.

Ausgehend von einer Abstützvorrichtung mit den Merkmalen des ersten Teils des Anspruches 1 liegt der Erfindung die Aufgabe zugrunde, den fertigungstechnischen Aufwand für die axiale Sicherung des Druckbehälters im Kesselstuhl zu verringern und darüber hinaus eine Sicherung gegen Verdrehen vorzusehen.

Zur Lösung dieser Aufgabe ist gemäss der Erfindung vorgesehen, dass die Halteelemente als mehrlagige Auftragsschweissungen mit einer parallel zu den Seitenkanten der Kesselstuhlschale verlaufenden Anlageflächen ausgebildet sind, wobei zwischen die jeweilige Auftragsschweissung und die zugeordnete Seitenkante der Kesselstuhlschale ein Passstück eingefügt ist, das mittels einer am Kesselstuhl befestigten Halterung fixiert ist, und dass zur Sicherung des Behälters gegen Verdrehen auf dem Behältermantel und die Kesselstuhlschale Augen koaxial aufgeschweisst sind, in die eine nicht verdrehbare Achse eingesteckt ist.

Eine derartige Ausgestaltung der fixierten Zuordnung von Druckbehälter und Kesselstuhl lässt sich fertigungstechnisch einfach handhaben und bietet eine sichere Fixierung des Druckbehälters in axialer Richtung sowie in Umfangsrichtung. Dabei kann die Halterung des jeweiligen Passstückes die Form einer Platine haben und mit der Kesselstuhlschale verschweisst oder verschraubt sein.

Ein Ausführungsbeispiel der neuen Abstützvorrichtung ist in den Figuren 1 bis 4 dargestellt. Dabei zeigen die Figuren 1 und 2 die Abstützvorrichtung in Seitenansicht sowie im Querschnitt, während die Figuren 3 und 4 Details der axialen Fixierung zwischen Druckbehälter und Kesselstuhl wiedergegeben.

Gemäss Fig. 1 liegt ein Druckbehälter 1 waagerecht auf dem Kesselstuhl 3 auf, der auf das Fundament 2 montiert ist. Der Kesselstuhl 3 besteht aus der Grundplatte 7, den Tragfüssen 4 und 5 sowie der Kesselstuhlschale 6. Seitlich der Kesselstuhlschale sind auf den Mantel des Behälters 1 mehrlagige Auftragsschweissungen 9 aufgebracht, die durch entsprechende mechanische Bearbeitung mit einer Anlagefläche versehen sind, die parallel zur Seitenkante bzw. zur Seitenfläche 8 der Kesselstuhlschale 6 versehen sind. Zwischen diese Auftragsschweissungen 9 und die Kesselstuhlschale 6 sind herausnehmbare Passstücke 10 eingefügt, über die der Druckbehälter und die Kesselstuhlschale kraftschlüssig miteinander verbunden sind. Gemäss den Figuren 3 und 4 ist das jeweilige Passstück 10 mittels einer auf die Kesselstuhlschale 6 geschweissten Platine 11 in seiner Lage fixiert. Passstück 10 und Platine 11 sind einander so zugeordnet, dass die Platine 11 in eine Ausnehmung des Passstückes eingreift oder gegen das Passstück gedrückt ist.

Zur Sicherung des Druckbehälters 1 gegen Verdrehen sind weiterhin mit dem Mantel des Druckbehälters Augen 12 verschweisst. Weitere Augen 13 sind mit der Kesselstuhlschale 6 verschweisst, wobei alle Augen koaxial angeordnet sind. Durch die Augen ist eine Welle 14 gesteckt, die durch Verschweissung mit den Augen oder infolge einer entsprechenden Profilierung oder mit Hilfe von Passfedern in den Augen nicht verdrehbar ist.

## Patentansprüche

1. Abstützvorrichtung für waagerecht liegende, zylindrische Druckbehälter (1), insbesondere für entsprechende Druckbehälter in Dampfkraftanlagen, bestehend aus einem zwischen dem Behälter und dem Fundament angeordneten Kesselstuhl mit einer als schalenartige Auflagefläche dienenden Kesselstuhlschale (6) mit senkrecht zur Längserstreckung des Behälters verlaufenden Seitenkanten (8) wobei der Behälter zur axialen Fixierung an mehreren Stellen mit dem Kesselstuhl mit Hilfe von an dem Behälter angeschweissten Halteelementen verbunden ist, die auf die Seitenkanten der Kesselstuhlschale einwirken, dadurch gekennzeichnet dass die Halteelemente als mehrlagige Auftragsschweissungen (9) mit einer parallel zu den Seitenkanten (8),der Kesselstuhlschale (6) verlaufenden Anlagefläche ausgebildet sind, wobei zwischen die jeweilige Auftragsschweissung (9) und die zugeordnete Seitenkante (8) der Kesselstuhlschale ein Passstück (10) eingefügt ist, das mittels einer am Kesselstuhl befestigten Halterung (11) fixiert ist, und dass zur Sicherung des Behälters (1) gegen Verdrehen auf den Behältermantel und die Kesselstuhlschale Augen (12, 13) koaxial aufgeschweisst sind, in die eine nicht verdrehbare Achse (14) eingesteckt ist.

2. Abstützvorrichtung nach Anspruch 1, dadurch gekennzeichnet, dass die Halterung (11) in Form einer flachen Platine mit der Kesselstuhlschale (6) verschweisst oder verschraubt ist.

## Claims

1. A supporting arrangement for horizontally disposed cylindrical pressure vessels (1), particularly but not exclusively, for corresponding pressure vessels in steam power installations, said arrangement consisting of a boiler support disposed between the vessel and the base plate with a boiler supporting shell (6) acting as a shell-like supporting surface with side edges (8) running at right angles to the longitudinal extension of the vessel, wherein for axial fixing the vessel is connected to the boiler support at a plurality of locations with the help of retaining elements which are welded to the vessel and act on the side edges of the boiler supporting shell, characterised in that the retaining elements are in the form of multi-layer built-up welds (9) with a contact face running parallel to the side edges (8) of the boiler supporting shell (6), a shim (10) being inserted between each built-up weld (9) and the associated side edge (8) of the boiler supporting shell and being secured by means of a holder (11) fastened to the boiler support; and in that in order to secure the vessel (1) against rotation, eyes (12, 13) are welded coaxially on the wall of the vessel and the boiler supporting shell through which eyes a shaft (14) is inserted which cannot be rotated.

2. A supporting arrangement as claimed in claim 1, characterised in that the holder (11) in the form of a flat plate is welded or bolted to the boiler supporting shell (6).

## Revendications

1. Dispositif de support de cuves sous pression (1), cylindriques, horizontales, notamment de cuves sous pression de centrales de production d'électricité à vapeur, constitué d'un berceau de chaudière interposé entre la cuve et les fondations et ayant une coque (6) qui sert de surface d'appui en forme de coque et dont des bords latéraux (8) s'étendent perpendiculairement à la direction longitudinale de la cuve, la cuve étant reliée, pour être immobilisée axialement, en plusieurs emplacements au berceau de chaudière à l'aide d'éléments de fixation soudés à la cuve et agissant sur les bords latéraux de la coque du berceau de chaudière, caractérisé en ce que les éléments de fixation sont constitués des soudures à superposition (9) à plusieurs couches, ayant des surfaces d'appui s'étendant parallèlement aux bords latéraux (8) de la coque (6) du berceau de chaudière, une pièce d'ajustement (10), qui est immobilisée au moyen d'une pièce de fixation (11) fixée au berceau de chaudière, étant insérée entre la soudure à superposition (9) et le bord latéral (8) associé de la coque de berceau de chaudière, et en ce que, pour bloquer la cuve (1) en rotation, des oeillets (12, 13), dans lesquels est enfilé un axe (14) qui ne peut pas tourner, sont soudés coaxialement sur l'enveloppe de la cuve et sur la coque du berceau de chaudière.

2. Dispositif de support suivant la revendication 1, caractérisé en ce que la pièce de fixation (11), sous forme d'une platine plate, est soudée ou est boulonnée à la coque (6) du berceau de chaudière.
